# EUROPÄISCHE PATENTSCHRIFT

(11) **EP 1 693 934 B1**
(45) Veröffentlichungstag und Bekanntmachung des Hinweises auf die Patenterteilung: **19.08.2020**
(21) Anmeldenummer: 06405067.7
(22) Anmeldetag: 14.02.2006
(51) Int. Cl.: H01R 13/6464, H01R 4/2429, H01R 13/405, H01R 13/6477, H01R 24/64

(54) **Steckverbinder für die Datenübertragung über elektrische Leiter**
Connector for data transmission via electrical wires
Connecteur pour la transmission de données par des fils électriques

(30) Priorität: 17.02.2005 EP 05405196
(43) Veröffentlichungstag der Anmeldung: 23.08.2006
(62) Teilanmeldung aus: 07021382.2
(73) Patentinhaber: Reichle & De-Massari AG, 8620 Wetzikon (CH)
(72) Erfinder: Gerber, Matthias, 8630 Rüti (CH); Weber, Rolf, 8427 Freienstein (CH); Zollinger, Patrick, 8117 Fällanden (CH)
(74) Vertreter: Daub, Thomas

(56) Entgegenhaltungen:
- EP-A- 0 590 667
- WO-A-96/42125
- WO-A-97/44862
- US-A- 5 403 200
- US-A- 5 547 405
- US-A- 6 102 730
- US-B1- 6 338 655
- US-B1- 6 413 121
- US-B1- 6 786 775

## Beschreibung

Die vorliegende Erfindung betrifft einen Steckverbinder für Datenübertragungskabel mit einer Mehrzahl von elektrischen Leitern, die beispielsweise paarweise verdrillt sind. Insbesondere betrifft die Erfindung einen Steckverbinder gemäss einer internationalen Norm, beispielsweise der Norm IEC 60603-7 (kurz RJ45 genannt) oder IEC 61076-2-xx (Rundsteckverbinder für den Niederspannungsbereich, stellvertretend hierfür: M12).

Datenübertragungssysteme mit einer Mehrzahl von elektrischen Leitern, insbesondere vom Typ mit paarweise verdrillten Leitern ("twisted pair") nehmen an Bedeutung immer noch zu. Besonders im Bürobereich hat die strukturierte Gebäudeverkabelung grossen Erfolg. Diese beruht unter anderem auf normierten Steckverbindungen.

Die zunehmende Digitalisierung in allen Bereichen des täglichen Lebens führt dazu, dass auch ursprünglich für den Telekommunikations- und Bürobereich konzipierte Steckverbindungen, beispielsweise vom Typ RJ45, vermehrt auch in anderen Anwendungsbereichen eingesetzt werden. Der grosse Erfolg, den die strukturierte Gebäudeverkabelung im Bürobereich hat, soll auch in anderen Anwendungsbereichen genutzt werden. Namentlich sind dabei der Industrie-, der Gebäudeautomatisierungs- und der Audiobereich zu nennen.

Diese neuen Anwendungsbereiche haben neue Anforderungen an das Produkt mit sich gebracht. Zwei neue Anforderungen an einen RJ45 Stecker in diesen Bereichen sind beispielsweise die Beschaltbarkeit im Felde ohne Spezialwerkzeuge oder die Verwendung mit unterschiedlichen, stabileren Kabeln (Leiterdurchmesser, Aufbau, Grösse, etc.) als sie im Bürobereich üblich sind. Gleichzeitig sollen diese Stecker aber sehr kompakt sein, damit sie kompatibel mit bestehenden Endgeräten bleiben.

Um einen genügenden Beschaltungskomfort und einen weiten Einsatzbereich sicherstellen zu können, eignet sich die bekannte und oft verwendete Schneidklemmtechnik als Anschlusstechnik besonders gut. Bei dieser Anschlusstechnik werden Schneidklemmen, sogenannte Isolation Displacement Contacts (IDCs), verwendet. Anschlussblöcke mit IDCs sind seit langem bekannt, beispielsweise aus der EP 0 671 780. Diese bekannten IDC-Blöcke erfüllen jedoch die Anforderungen bezüglich der Kompaktheit nicht. Aus der US 5 403 200 A und aus der EP 0 590 667 A1 sind bereits Steckverbindungsteile nach dem Oberbegriff des Patentanspruchs 1 bekannt.

Von bestehenden RJ45 Stecksystemen her sind Anschlusstechniken bekannt welche IDCs in Richtung der Längsachse des Steckers aufweisen. Die Anschlussleiter werden bei diesen Stecksystemen durch eine Bewegung in axialer Richtung in die IDCs eingeführt, d.h. in der Steckrichtung des RJ45 Steckers. Normalerweise kommt dabei ein Beschaltungsstück zum Einsatz, in welches die Leiter vorgängig eingelegt werden und welches für die Kontaktierung in axialer Richtung relativ zum Steckergehäuse bewegt wird. Ein solches Beschaltungsstück hat normalerweise ein zentrales Loch durch welches das Kabel durchgeführt wird. Danach werden die Leiter radial zur Kabelrichtung abgewinkelt in dem Beschaltungsstück gehalten und für die Kontaktierung mit den IDCs präsentiert (s. dazu z.B. EP 0 899 827, DE 102 58 725, US 6,752,647). Diese Anschlusstechniken haben zwar von der Grösse her das Potential die Anforderungen zu erfüllen, sind aber von der Handhabbarkeit und der Stabilität her nicht geeignet, den in den neuen Anwendungsgebieten geforderten gesamten Kabelquerschnittsbereich abzudecken. Es wäre daher wünschenswert, ein Steckverbindungsteil zur Verfügung zu haben, welches ähnlich wie die ursprünglichen IDCs radial beschaltet wird, aber durch eine beidseitige Beschaltung platzsparender ausgeführt werden kann. Eine solche Lösung mit einem einstückigen Beschaltungsblock ist aus EP 991 149 bekannt. Nachteilig an einem solchen einteiligen Beschaltungsblock ist, dass die notwendigen Einzelleiterhalterungen in den IDC-Kammern unterbrochen bzw. geschwächt werden müssen, damit die IDCs bei der Herstellung des Anschlussblocks in dafür vorgesehene Kammern überhaupt einsetzbar sind. Dies hat zur Folge, dass entweder eine saubere Einzelleiterzugentlastung nicht mehr gewährleistet ist oder für eine genügend grosse Wandstärke der Abstand zwischen den einzelnen Leitern (auch Kabeladern oder Litzenleiter bzw. Drähte genannt) so gross gewählt werden muss, dass der Anschlussblock den eingangs gestellten Anforderungen an die Dimensionierungen nicht mehr gerecht wird.

Aufgabe der Erfindung ist es, ein Steckverbindungsteil (also i.A. einen Stecker oder eine Buchse) für ein elektrisches Datenübertragungskabel zur Verfügung zu stellen, welches bspw. auf der Schneidklemmtechnik beruht und Nachteile von Steckverbindungsteilen gemäss dem Stand der Technik überwindet. Das Steckverbindungsteil sollte insbesondere für Steckverbindungen der Norm RJ45 und vorzugsweise auch M12 sowie ggf. weiteren Normen geeignet sein, die Verwendung mit unterschiedlichen, stabileren Kabeln als im Bürobereich üblich (Leiterdurchmesser etc.) und/oder die Beschaltbarkeit im Felde ohne Spezialwerkzeuge ermöglichen und/oder sehr kompakt sein, damit sie kompatibel mit bestehenden Endgeräten bleiben.

Die Erfindung betrifft konkret ein Steckverbindungsteil für ein Datenübertragungskabel mit einer Mehrzahl von elektrischen Leitern, aufweisend ein Anschlussgehäuse und pro elektrischem Leiter ein vom Anschlussgehäuse gehaltenes Anschlusskontaktelement mit je einer Schneidklemme oder einem Piercing-Kontakt zum Kontaktieren des elektrischen Leiters, sowie eine je einen Kontakt zum Kontaktieren von korrespondierenden Kontakten eines entsprechenden Gegenstücks zum Steckverbindungsteil. Jede Schneidklemme bzw. jeder Piercing-Kontakt ist mit einem der Kontakte elektrisch verbindbar. Es sind zwei Gruppen von Kontaktelementen vorhanden, wovon die Beschaltungsrichtung der ersten Gruppe zu einer Beschaltungsrichtung der zweiten Gruppe entgegengesetzt ist, wobei axial verlaufende Abschnitte der Kontaktelemente der beiden Gruppen in unterschiedlichen Ebenen verlaufen, und wobei das Anschlussgehäuse so ausgeformt ist, dass die Anschlusskontaktelemente nicht von aussen in das Anschlussgehäuse einführbar sind, wohingegen im Allgemeinen bei der Beschaltung die Leiter dem Gehäuse von aussen zugeführt werden. Die Erfindung zeichnet sich im Wesentlichen dadurch aus, dass das Anschlussgehäuse aus mindestens zwei Gehäuseteilen zusammengesetzt ist, sowohl ein erster als auch ein zweiter Gehäuseteil des Anschlussgehäuses mehrere Anschlusskontaktelemente trägt und die Anschlusskontaktelemente einen zwischen dem ersten und dem zweiten Gehäuseteil verlaufenden Abschnitt aufweisen

Weil kein Einführen von Kontaktelementen von aussen vorgesehen sein muss, ist es nicht notwendig, die Einzelleiterhalterung zu schwächen, um Raum für ein Einführen der Schneidklemmen von Aussen her zu schaffen. Es kann eine mechanisch stabile Einzelleiterhalterung bewerkstelligt werden, ohne dass zu viel Platz beansprucht würde. Das Anschlussgehäuse kann bspw. einen Quersteg aufweisen, welcher in radialer Richtung ausserhalb der Anschlusskontaktelemente verläuft und Längsstege, zwischen welche beim Kontaktieren die isolierten Leiter eingeführt werden, mechanisch stabilisiert. Die Kammern für die bspw. verwendete Schneidklemmen können bedürfnisgerecht ausgeformt sein.

Ausserdem können Schneidklemmen mit einer relativ grossen Schneiden-Breite verwendet werden. Dadurch kann ein gegebener Anschlussblock für Leiter unterschiedlicher Durchmesser verwendet werden.

Gemäss einer ersten bevorzugten Ausführungsform ist der die Schneidklemmen oder Piercing-Kontakte aufweisende Anschlussblock mindestens zweiteilig. Beide Teile weisen mehrere Anschlusskontaktelemente mit je einer Schneidklemme auf. Die Zweiteiligkeit ermöglicht, dass die Anschlusskontaktelemente abschnittweise zwischen den Gehäuseteilen verlaufen und bei der Herstellung des Steckverbindungsteils von einer Innenseite her in Anschlussgehäuseteile einführbar sind.
Zwischen den erwähnten Anschlussgehäuseteilen kann eine elektrisch isolierende Trennfolie angeordnet sein, welche entlang einer (Mittel-)Ebene verlaufen kann und die Anschlusskontaktelemente der beiden Teile des Anschlussblocks voneinander elektrisch isoliert. Die erwähnten paarweise gekoppelten flächigen Abschnitte können durch die Trennfolie voneinander elektrisch isoliert sein. Dies ermöglicht, dass durch die Wahl des Materials und der Dicke der Trennfolie die Stärke der kapazitiven Kopplung vorbestimmt werden kann.
Anstelle einer Trennfolie kann der Anschlussblock auch an den Gehäuseteilen ausgeformte Abstandhalter aufweisen, die einen elektrischen Kontakt zwischen Anschlusskontaktelementen im ersten und zweiten Gehäuseteil verhindert.
Die beiden Gehäuseteile können - müssen aber nicht - im Wesentlichen identisch ausgeformt sein. Eine identische Ausformung kann herstellungstechnisch vorteilhaft sein.

Gemäss einer dazu alternativen Ausführungsform, die nicht Teil der Erfindung ist, ist das Anschlussgehäuse einteilig.
Die Herstellung erfolgt, indem die Anschlusskontaktelemente bspw. mittels einem speziell dafür vorgesehenen Werkzeug positioniert und anschliessend mit Kunststoff umspritzt werden, so dass das Gehäuse entsteht.
Das erfindungsgemässe Vorgehen ermöglicht, zwischen vom ersten Gehäuseteil getragenen (Anschluss-) Kontaktelementen und vom zweiten Gehäuseteil getragenen (Anschluss-) Kontaktelementen eine gezielte NEXT (Near End Crosstalk)-Kompensation. Dies kann beispielsweise mittels Kompensationsflächen geschehen, die an den (Anschluss-) Kontaktelementen ausgeformt sind, die zueinander parallel verlaufen und die sich mindestens teilweise überdecken, so dass sie kapazitiv gekoppelt sind.

Die Schneidklemmen des ersten und des zweiten Teils des Anschlussblocks sind gegen verschiedene - vorzugsweise entgegengesetzte - Richtungen hin offen ("die einen Schneidklemmen schauen nach 'oben', die anderen nach 'unten'"). Diese Öffnungsrichtungen sind nicht axial (in Bezug auf die Steckerachse), d.h. sie bilden zur Achse des Steckverbindungsteils (bzw. des Kabels) einen Winkel. Vorzugsweise sind die Öffnungsrichtungen zu einer Steckverbindungsachse senkrecht. Es wird dann eine beidseitige, radiale Beschaltung ermöglicht. Ein analoger Aufbau mit einer radialen Beschaltung ist auch für den Fall von Piercing-Kontakten möglich, d.h. die Piercing-Spitzen ragen in verschiedene - vorzugsweise entgegengesetzte - nicht axiale Richtungen. Im Falle der vorstehend erwähnten NEXT-Kompensation werden vorzugsweise Anschlusskontaktelemente mit verschiedenen -also bspw. entgegengesetzten - Schneidklemmen-Öffnungsrichtungen gekoppelt.

Die Beschaltung kann mit Hilfe eines bzw. von zwei Beschaltungsdeckeln erfolgen. Bei einer ersten Ausführungsform der Beschaltungsdeckel ist das Steckverbindungsteil (bzw. dessen Anschlussblock) mit Längsstegen versehen, zwischen welche die Leiter eingelegt werden können. Mit dem Beschaltungsdeckel können die zwischen die Längsstegen eingelegten Leiter von aussen nach innen zwischen die Schneidflächen der jeweiligen Schneidklemme eingeführt werden. Zu diesem Zweck weisen die Beschaltungsdeckel in an sich bekannter Art Beschaltungsrippen auf. Der/die Beschaltungsdeckel ist/sind in dieser Ausführungsform vorzugsweise entfernbar. In dieser Ausführungsform besitzt also das Steckverbindungsteil selbst Führungsmittel (die Längsstege) zum Führen der Leiter, und der Beschaltungsdeckel dient zum Verschieben der Leiter innerhalb der Führungsmittel (dem Eindrücken in die zwischen den Führungsstegen gebildeten Rillen). Alternativ dazu kann auch der Beschaltungsdeckel die Führungsmittel aufweisen und die Leiter beim Beschalten führen. Gemäss einer ersten Ausführungsform sind dazu zwei Beschaltungsdeckel vorgesehen, die Führungsmittel (bspw. am Ort der Scheidklemm- oder Piercingkontakte unterbrochene Führungslöcher oder Einlegeschlitze, d.h. offene Kammern) für die Leiter aufweisen. Die Beschaltungsdeckel können gemäss einer ersten Variante für die Beschaltung translatorisch zur Steckerachse hin in zueinander entgegengesetzten Richtungen verschiebbar sein. Gemäss einer zweiten Variante sind sie schwenkbar und werden für die Beschaltung zur Steckerachse hin geschwenkt. Gemäss einer zweiten Ausführungsform ist ein zweiteiliger Beschaltungdeckel vorgesehen, wobei zwischen den zwei Teilen eine scharnierartige Verbindung vorhanden ist. Die beiden Beschaltungdeckel-Teile besitzen je offene Kammer in der Art von Einlegeschlitzen. Die zu beschaltenden Leiter werden zuerst in die Einlegeschlitze eingelegt. Anschliessend werden die Beschaltungdeckel-Teile ggf. auf das Steckverbindungsteil bzw. Anschlusblock aufgeclipt und zueinander verkippt.

Gemäss einer besonders bevorzugten Ausführungsform ist der Anschlussblock (aufweisend das Anschlussgehäuse und die Anschlusskontaktelemente sowie ggf. die Trennfolie) als von einem Kontaktblock separates Bauteil ausgebildet. Der Kontaktblock enthält dann Kontaktelemente, an denen die Stecker- oder Buchsenkontakte ausgeformt sind. Der Anschlussblock und der Kontaktblock können bspw. durch eine Steckverbindung miteinander verbunden werden. Beim Zusammenbringen des Anschlussblocks mit dem Kontaktblock wird je ein Anschlusskontaktelement mit einem Kontaktelement elektrisch verbunden, beispielsweise direkt über an den Anschlusskontaktelementen und Kontaktelementen ausgebildete Kontaktflächen.

Diese Ausführungsform ermöglicht, für Stecker und Buchsen und/oder für verschiedene Steckernormen denselben Anschlussblock zu verwenden. Lediglich der Kontaktblock muss bei Stecker/Buchse bzw. bei unterschiedlichen Steckernormen verschieden ausgestaltet sein. Diese Ausführungsform bringt also Vorteile bezüglich Rationalität und Variabilität mit sich. Ausserdem muss unter Umständen nicht neu beschaltet werden, wenn ein bereits beschaltetes Steckverbindungsteil durch ein Steckverbindungsteil nach einer anderen Norm ersetzt werden soll.

Die Steckverbindungsteile gemäss der Erfindung sind bspw. gemäss der RJ45 oder M12-Norm ausgebildet. Die Aussenmasse - gemessen in einer Ebene senkrecht zur axialen Richtung - überschreiten mit Vorteil 13 mm^{∗}13 mm nicht. Besonders bevorzugt sind Ausführungsformen, bei denen der Anschlussblock oder das ganze Steckverbindungsteil ein Diagonalmass von 14.3 mm nicht überschreitet, d.h. bei denen der Anschlussblock bzw. das ganze Steckverbindungsteil in eine zylindrische Röhre mit einem Innendurchmesser von 14.3 mm passt.

Gemäss einer bevorzugten Ausführungsform besitzt das Steckverbindungsteil ein Koppelelement, welches abschnittweise parallel geführte, ausgewählte Leiter eines Datenübertragungskabels gezielt kapazitiv koppelt. Abschnitte von sich parallel nebeneinander erstreckenden "twisted pair"-Leitern oder von diesen zugeordneten Kontaktelementen erzeugen ein Übersprechen von einem Paar zum anderen. Bei zwei Paaren welche in einer Ebene nebeneinander geführt werden, liegt ein Leiter bzw. Kontaktelement des ersten Paars unmittelbar neben einem Leiter bzw. Kontaktelement des zweiten Paars. Zwischen diesen besteht ein Übergewicht an kapazitiver Kopplung (die induktive Kopplung besteht auch, wird aber hier nicht betrachtet).

Das durch diese Kopplung entstehende Übersprechen kann durch verschiedene Mittel beeinflusst bzw. kompensiert werden. Bekannt sind Methoden, dass z.B. ein Kontaktelementepaar in der Hälfte der parallelen Erstreckungsrichtung gekreuzt oder dass an einzelnen Kontaktelementen Kompensationsflächen angeformt werden welche ein zusätzliches, gezieltes Übersprechen zwischen geeigneten Kontakten erzeugen. Diese bekannten Möglichkeiten schränken die konstruktive Freiheit bei der Auslegung der Kontakte ein und machen komplexe (und damit in vielen Fällen teure) Formgebungen der Kontakte notwendig.

Die neue hier beschriebene Methode geht davon aus, dass die Kopplung zwischen nicht unmittelbar nebeneinander liegenden Leitern oder Kontaktelementen mit einem zusätzlichen Bauteil erfolgt, welches durch ein Dielektrikum (z- B. Luft oder einer Folie) von den Paarkontakten getrennt ist. Dieses zusätzliche Koppelelement beinhaltet zwei Flächen, welche die gewünschte Kopplung erzeugt (hier z.B. zu 1b und zu 2b) und ein Verbindungsteil, welcher diese beiden Koppelflächen verbindet. Das Verbindungsteil weist eine möglichst kleine Kopplung zu dem dazwischenliegenden Kontaktelement bzw. Leiter auf. Dies kann dadurch realisiert werden, dass der Verbindungsteil mindestens eine Aussparung aufweist, oder dass der Abstand zu dem dazwischenliegenden Kontaktelement bzw. Leiter grösser ist als bei den Koppelflächen. Das Koppelelement kann z.B. hutförmig geformt sein oder das dazwischenliegende Kontaktelement bzw. der dazwischenliegende Leiter kann abgesenkt sein.

Der grosse Vorteil dieser Art der Kompensation ist der, dass die Paarkontakte und die Koppelelemente getrennt voneinander hergestellt werden können und somit sehr einfach und kostengünstig bleiben (z.B. auf einer Ebene nebeneinander). Die Investitionskosten für diese Art der Kompensation können auf Grund der einfachen Werkzeuge relativ klein gehalten werden.

Ein Koppelelement dieser Art ist wie erwähnt verwendbar bei Steckverbindungsteilen der vorstehend beschriebenen Art. Es ist auch verwendbar bei anders ausgebildeten Steckerbindungsteilen oder auch in Verbindungssystemen wie beispielsweise Kontaktelemente von Anschluss- und Verteilerleisten.

Die Erfindung betrifft auch ein Verfahren zur Herstellung eines Steckverbindungsteils. Ein solches Verfahren umfasst für die Ausführungsform mit zweiteiligem Anschlussgehäuse die Schritte:
- Zur-Verfügung-Stellen von zwei Gehäuseteilen eines Anschlussgehäuses;
- Einbringen von Anschlusskontaktelementen mit je einer Schneidklemme von einer ersten Seite der Gehäuseteile her in die Gehäuseteile, so, dass eine durch zwei Schneiden jeder Schneidklemme definierte Schneidklemmen-Öffnung von der ersten Seite weg in einen Einlegeschlitz hinein ragt, der auf einer der ersten Seite entgegengesetzten zweiten Seite der Gehäuseteile ausgebildet ist;
- Zusammenfügen (bspw. durch schweissen, kleben oder eine Schnappverbindung) der beiden Gehäuseteile, so, dass deren erste Seiten aneinander anschliessen und in einem Inneren des Anschlussgehäuses zu liegen kommen und die zweiten Seiten Aussenseiten des Anschlussgehäuses bilden.

Für die nicht erfindungsgemäße Ausführungsform mit umspritztem Anschlussgehäuse umfasst das Verfahren die Schritte:
- Plazieren von Anschlusskontaktelementen mit je einer Schneidklemme oder einem Piercing-Kontakt, so, dass von durch zwei Schneiden jeder Schneidklemme definierte Schneidklemmen-Öffnungen bzw. Piercing-Spitzen der Piercing-Kontakte von in verschiedener Anschlusskontaktelemente in verschiedene radiale Richtungen ragen;
- Umspritzen oder Umgiessen der Anschlusskontaktelemente, so, dass ein die Anschlusskontaktelemente haltendes Anschlussgehäuse entsteht.

Im Folgenden werden Ausführungsformen der Erfindung anhand von Zeichnungen genauer beschrieben. In den Zeichnungen zeigen:
- Fig. 1 eine Darstellung eines Steckers nach der RJ45-Norm, ausgestaltet gemäss der Erfindung
- Fig. 2 eine Darstellung des Steckers gemäss Figur 1 ohne Übergehäuse und Überwurfmutter
- Fig. 3 eine Darstellung des Steckers gemäss Figur 2, wobei hier das Schirmblech und das Steckergehäuse nicht dargestellt sind,
- Fig. 4 eine Explosionsdarstellung des Steckers gemäss Figur 1, aber ohne Anschlusskontaktelemente und Kontaktelemente, wobei die Kontaktaufnahme ins Steckergehäuse eingeführt und in der Figur nicht sichtbar ist,
- Fig. 5 eine Darstellung des Anschlussblocks eines erfindungsgemässen Steckverbindungsteils,
- Fig. 6 eine Darstellung des Anschlussblocks gemäss Fig. 5 ohne den oberen Teil des Anschlussgehäuses,
- Fig. 7 eine Darstellung gemäss Fig. 6, aber ohne obere Anschlusskontaktelemente und ohne Trennfolie,
- Fig. 8 eine Darstellung der Anschlusskontaktelemente, welche die relativen Positionen Kompensationsflächen der oberen und unteren Anschlusskontaktelemente sichtbar macht,
- Fig. 9 eine schematische Skizze, welche die Funktion der Kompensationsflächen illustriert,
- Fig. 10 eine Darstellung der Anschlusskontaktelemente und Kontaktelemente,
- Fig. 11a und 11b eine Schnittdarstellung eines Koppelelementes und von vier Kontaktelementen sowie eine Ansicht des Koppelelementes,
- Fig.12 eine Schnittdarstellung einer Variante des Koppelelementes sowie der vier Kontaktelemente,
- Fig. 13 eine Schnittdarstellung einer weiteren Variante einer Anordnung eines Koppelelementes und von vier Konktaktelementen,
- Fig. 14 eine Ansicht noch einer Variante eines Koppelelementes,
- Fig. 15 eine Ausführungsform eines erfindungsgemässen Steckverbindungsteils mit einem zu den vorstehenden Ausführungsformen alternativen Beschaltungsmechanismus,
- Fig. 16 eine Ausführungsform mit einer Variante des Beschaltungsmechanismus von Figur 15,
- Fig. 17 und 18 verschiedene Darstellungen einer Ausführungsform mit einem weiteren alternativen Beschaltungsmechanismus.

Gleiche Bezugszeichen bezeichnen in den Zeichnungen gleiche Elemente.

Das in **Figur 1** gezeichnete Steckverbindungsteil 1 ist ein Stecker gemäss der weit verbreiteten RJ45-Norm. Man sieht ein Kontaktgehäuse, nämlich ein Steckergehäuse 2 mit acht Rillen 2.1, in welchen Steckerkontakte freiliegen. Das Steckergehäuse besitzt in an sich bekannter Art eine Klinke 2.4, die eine reversible Befestigung des Steckers in einer zugehörigen Buchse (nicht gezeichnet) bewirkt. Ein in der Figur nicht sichtbarer Anschlussblock ist durch ein Übergehäuse 5 und ein Schirmblech 6 verdeckt. In der Figur sind noch eine Überwurfmutter 7 sowie ein Codierring 8 für eine spezifische Farbcodierung sichtbar.

**Figur 2** legt einen Blick auf den Anschlussblock 11 frei und zeigt die Form des Schirmblechs 6 deutlicher, welches das Steckerinnere auf der ganzen Länge des Steckers abschirmt.,

**Figur 3** zeigt die im Inneren des Steckergehäuses vorhandene, mittels einer Steckverbindung an den Anschlussblock 11 gekoppelte Kontaktaufnahme 12. Die Kontaktaufnahme hält acht Stecker-Kontaktelemente 13, an denen die Steckerkontakte 13.1 ausgeformt sind. In diesem Text werden diese Kontaktelemente mit den Stecker- oder Buchsenkontakten schlicht "Kontaktelemente" 13 genannt, im Unterschied zu den "Anschlusskontaktelementen", welche nachstehend beschrieben werden und welche die Schneidklemmen aufweisen. Die Kontaktelemente 13 führen von einer dem Anschlussblock zugewandten Hinterseite mit einem Gabelkontakt 13.3 über einen Verbindungsabschnitt 13.2 zur Stecker-Vorderseite mit den Steckerkontakten 13.1. Dabei werden die Verbindungsabschnitte 13.2 einiger der Kontaktelemente 13 entlang der (in Bezug auf die dargestellte Orientierung) Unterseite einer Grundfläche der Steckeraufnahme geführt, während andere entlang deren Oberseite verlaufen. Die Form und Position der Kontaktelemente kann mit Ausnahme der Steckerkontakte 13.1 je nach Ausführungsform verschieden gewählt und beispielsweise so angepasst sein, dass das Übersprechverhalten zwischen den Kontaktelementen einer bestimmten Vorgabe entspricht. Die Position der Kontaktelemente kann durch ihre Form sowie die Ausformung der Kontaktaufnahme festgelegt werden.

In der Figur ist noch ein elektrisch leitendes Koppelelement 14 gezeichnet, welches durch einen elektrisch isolierenden Film 15 von den Kontaktelementen isoliert wird und das Übersprechen (,cross-talk') zwischen Kabelpaaren kontrolliert beeinflusst. Das Koppelelement und seine Funktion werden nachfolgend noch detaillierter beschrieben.

In der Explosionsdarstellung gemäss **Figur 4** sieht man das Steckergehäuse 2 mit eingelegter Kontaktaufnahme (nicht sichtbar), das Schirmblech 6, das aus zwei Gehäuseteilen 21 bestehende Anschlussgehäuse des Anschlussblocks 11 mit Beschaltungsdeckel 16, das Übergehäuse 5 und die Überwurfmutter 8 je als separate Bauteile dargestellt, der Übersicht halber ohne Kontaktelemente. Zusätzlich zum sichtbaren Beschaltungsdeckel 16 besitzt der Anschlussblock 11 beispielsweise einen zweiten Beschaltungsdeckel, welcher in der gezeichneten Anordnung auf der Unterseite des Anschlussblocks lösbar angeordnet ist. Dieser zweite Beschaltungsdeckel ist optional; d.h. es kann auch ein einziger Beschaltungsdeckel für die Beschaltung auf der Ober- und auf der Unterseite verwendet werden. Im Übrigen sind Beschaltungsdeckel der gezeichneten Art an sich bekannt und werden hier nicht weiter beschrieben.

Der Stecker wird aus diesen Einzelteilen zusammengesetzt, indem vor oder auch nach der Beschaltung mittels Beschaltungsdeckel 16 der Anschlussblock 21 und der Kontaktblock - also das Steckergehäuse 2 mit eingelegter Kontaktaufnahme 12 - zusammengeführt werden. Dadurch wird ein elektrischer Kontakt zwischen den Anschlusskontaktelementen und den Kontaktelementen hergestellt. Beim Zusammenführen wird der Anschlussblock in der gezeichneten Ausführungsformen durch zwei Flügelelemente 2.2 geführt und Halteelemente 11.1 rasten in entsprechende Aussparungen 2.3 der Flügelelemente 2.2 ein. Anschliessend wird das Schirmblech 6 von der Vorderseite - also in der Figur von der linken Seite - her über Steckergehäuse und Anschlussblock geschoben. Schliesslich werden von der Hinterseite her die bereits vor der Beschaltung über das Kabel geschobenen Übergehäuse und Überwurfmutter befestigt. Das Übergehäuse besitzt elastische Klemmelemente 5.1, die beim Anbringen der Überwurfmutter den Durchlass verengen und das kontaktierte Kabel klemmen und dadurch eine Zugentlastung bilden.

Aufbau und Funktion des Anschlussblocks werden anhand der Figuren 5 bis 9 erklärt.

**Figur 5** zeigt den Anschlussblock ohne Beschaltungsdeckel. Der Anschlussblock 11 weist ein aus zwei Gehäuseteilen 21 bestehendes Anschlussgehäuse auf. Zwischen in Längsrichtung verlaufenden Zwischenstegen 21.1 des Anschlussgehäuses sind Einlegeschlitze 22 für die Leiter ausgebildet. In jeden dieser Einlegeschlitze 22 ragt von innen her die Schneidklemme 31.1 eines Anschlusskontaktelementes hinein. In der gezeichneten Ausführungsform sind die Schneidklemmen in Längsrichtung gegeneinander versetzt und stehen in einem 90°-Winkel zur Längsrichtung. Es sind aber auch Ausführungsformen mit nicht gegeneinander versetzten Schneidklemmen und/oder mit in einem anderen Winkel zur Längsrichtung ausgerichteten Schneidklemmen denkbar. Weiter weist das Anschlussgehäuse Rippen 21.2 auf, mittels welcher die Leiter (inklusive Isolation) geklemmt werden und welche eine Einzelleiterzugentlastung bewirken, indem sie Längsbewegungen und Querbewegungen der eingelegten Leiter verhindern. Ebenfalls sichtbar sind seitlich in die Einlegeschlitze 22 hineinragende Haltenocken 21.3, wie sie an sich aus der EP 0 671 780 bekannt sind. Die gezeichneten Haltenocken 21.3 dienen der Positionierung und vorläufigen Stabilisierung der eingelegten Leiter vor der Beschaltung (d.h. dem Einpressen der Leiter zwischen die Schneidklemmen). Wie ebenfalls aus der EP 0 671 780 bekannt könnten im Unterschied zur gezeichneten Ausführungsform noch zweite Haltenocken vorhanden sein, welche mittwärts der ersten Haltenocken angebracht sind und der Fixierung der Leiter nach der Beschaltung dienen. In der gezeichneten Ausführungsform werden diese zweiten Haltenocken nicht benötigt, da die Rippen 21.2 auch gegen radiale und Verschiebungen der einmal beschalteten Leiter stabilisieren.

Die Anschlusskontaktelemente weisen je eine stirnseitig aus dem Anschlussgehäuse herausragende Kontaktpartie 31.2 auf, welche Kontaktflächen zum Kontaktieren der Kontaktelemente aufweisen. In der gezeichneten Ausführungsform sind die Kontaktpartien 31.2 stiftförmig und dazu ausgebildet, mit gabelkontaktartigen Kontaktpartien der Kontaktelemente zusammenzuwirken. Sie können alternativ dazu auch als Lötstifte für die Verbindung zu einer gedruckten Schaltung wirken. Nebst den Kontaktpartien 31.2 der Anschlusskontaktelemente ragen auch zwei Positioniernocken 21.4 der Gehäuseteile stirnseitig vor. Diese wirken beim Zusammenbringen des Anschlussblocks mit dem Kontaktblock mit entsprechenden nicht gezeichneten Vertiefungen im Kontaktblock (bspw. in der Kontaktaufnahme) zusammen.

Für die gezeichnete Ausführungsform ist charakteristisch, dass das Anschlussgehäuse einen quer zu einer axialen Richtung verlaufenden Quersteg 21.5 aufweist, welcher in radialer Richtung ausserhalb eines Abschnitts 31.3, 31.4 der Anschlusskontaktelemente 31 liegt. Dieser verleiht - im Vergleich zum Stand der Technik, wo die Einlegeschlitze durchgehend sein müssen, damit die Kontaktelemente eingesetzt werden können - mechanische Stabilität und trägt dazu bei, dass eine kompakte Bauweise möglich ist. Der Quersteg 21.5 ist in axialer Richtung steckkontaktseitig im Anschlussblock angeordnet, während die Einlegeschlitze 22 zur Kabelseite hin offen sind.

**Figur 6** zeigt den Anschlussblock gemäss Figur 5 ohne das obere Gehäuseteil. Die Anschlusskontaktelemente 31 besitzen zwischen den radial nach aussen ragenden Schneidklemmen 31.1 und den Kontaktpartien 31.2 einen axial (also entlang der Längsrichtung) und zwischen den Gehäuseteilen verlaufende Verbindungsabschnitt 31.3. Einige der Anschlusskontaktelemente besitzen im Bereich des Verbindungsabschnitts eine Kompensationsfläche 31.4, d.h. einen flächig, parallel zu einer (Mittel-) Ebene verlaufenden Abschnitt. Zwischen einer ersten Gruppe von Anschlusskontaktelementen 31, mit einer ersten Schneidklemmen-Öffnungsrichtung (entsprechend der Richtung, in welcher die Schneiden ragen; in der Figur nach oben) und einer zweiten Gruppe von Anschlusskontaktelementen 31 mit eine davon verschiedenen Schneidklemmen-Öffnungsrichtung (nach unten) befindet sich eine elektrisch isolierende Trennfolie 32. In **Figur 7** sind sowohl die erste Gruppe von Anschlusskontaktelementen 31 als auch die Trennfolie 32 nicht gezeichnet. Man sieht, dass Kompensationsflächen 31.4 von Anschlusskontaktelementen 31 der zweiten Gruppe in etwa dieselbe laterale Position wie entsprechende Kompensationsflächen 31.4 von Anschlusskontaktelementen 31 der ersten Gruppe haben. Dieses Überlappen von Kompensationsflächen 31.4 auf gegenüberliegenden Seiten der Trennfolie 32 sieht man auch in Figur 8.

Wie in Figur 7 besonders gut sichtbar ist, sind die Gehäuseteile 21 des Anschlussgehäuses so ausgeformt, dass die Anschlusskontaktelemente 31 von Innen her eingesetzt werden können, wohingegen ein Einsetzen oder Entfernen von der Aussenseite bzw. in Richtung der Aussenseite nicht möglich ist. Dies macht es möglich, dass auf der Aussenseite keine speziellen Vorkehrungen (Aussparungen etc.) für das Einsetzen der Anschlusskontaktelemente vorgenommen werden müssen. Die Einlegeschlitze 22, die Einzelleiterzugentlastung und die Form und Position der Schneidklemmen können bedürfnisgerecht ausgeformt sein.

Bei der Herstellung des erfindungsgemässen Anschlussblocks werden die zwei Gehäuseteile 21 des Anschlussgehäuses anschliessend an das Einbringen der Anschlusskontaktelemente 31 und ggf. das plazieren der Trennfolie 32 zusammengefügt und durch geeignete Mittel dauerhaft oder reversibel verbunden. Als Techniken zum Zusammenfügen der Gehäuseteile kommen Schnappverbindungen, eine Schweissung, eine Klebung etc. in Frage.

Bei der Herstellung eines nicht erfindungsgemäßen einteiligen Anschlussgehäuses werden hingegen die Anschlusskontaktelemente und ggf. auch die Trennfolie in einer Anordnung fixiert, wie sie bspw. in Figur 8 gezeichnet ist. Die Fixierung kann durch ein Spritzgusswerkzeug erfolgen, welches für die Herstellung des Anschlussgehäuses in einem Spritzgussverfahren dient.

Die Trennfolie 32 bewirkt nebst einer Erhöhung der kapazitiven Kopplung zwischen den Kompensationsflächen 31.4 der Anschlusskontaktelemente 31 (je nach Dielektrizitätskonstante des Trennfolien-Materials) und einer elektrischen Trennung auch eine präzise Definition des Abstandes zwischen den Anschlusskontaktelementen der ersten und zweiten Gruppe. Im Hinblick auf die Spannungsfestigkeit zwischen den Anschlusskontaktelementen ist eine notwendige minimale Beabstandung zwischen den beiden Gruppen von Anschlusskontaktelementen von Bedeutung. Anstelle einer Trennfolie kann dafür auch mindestens ein Abstandhalter vorgesehen sein, der im einfachsten Fall an die Gehäuseteile 21 angeformt ist. Als weitere Variante (die allerdings keine Kompensationsflächen ermöglicht) können die Verbindungsabschnitte der Anschlusskontaktelemente der ersten und zweiten Gruppe in derselben Ebene aber an verschiedenen lateralen Positionen verlaufen.

Die Funktion der Kompensationsflächen ist **in** **Figur 9** illustriert, wo schematisch vier Leiter 41, 42, 43, 44 eines Datenkabels dargestellt sind. Dadurch, dass im Beschaltungsbereich die Leiter nicht paarweise verdrillt sondern parallel geführt sind, ergibt sich eine kapazitive Kopplung zwischen benachbarten Leitern 41, 43 bzw. 42, 44 und eine induktive Kopplung zwischen den Leiterschleifen 41, 42 und 43, 44. Diese wird kompensiert, indem zwei diagonal gegenüberliegende Leiter mittels der Kompensationsflächen 45, 46 kapazitiv gekoppelt werden.

Die Form und relative Lage der Anschlusskontaktelemente 31 und Kontaktelemente 13 gemäss einer Ausführungsform der Erfindung ist in **Figur 10** dargestellt. Die gezeichnete Lage entspricht der relativen Lage der Anschlusskontaktelemente und Kontaktelemente, wenn der Anschlussblock und der Kontaktblock miteinander gekoppelt sind. Die Kontaktpartien 31.2 der Anschlusskontaktelemente 31 ragen in Schlitze von Gabelkontakten 13.3 der Kontaktelemente, wodurch ein elektrischer Kontakt entsteht. In der gezeichneten Ausführungsform sind die Anschlusskontaktelemente der ersten, oberen Gruppe mit Kontaktelementen gekoppelt, deren Verbindungsabschnitte 13.2 an der oberen Seite der Kontaktaufnahme-Grundfläche (nicht gezeichnet) verlaufen. Ebenfalls sichtbar ist die charakteristische Verschaltung, die bewirkt, dass der erste, zweite, dritte und sechste Steckerkontakt 13.1 (von links) mit den Anschlusskontaktelementen der oberen Gruppe und der vierte, fünfte, siebte und achte Steckerkontakt mit den Anschlusskontaktelementen der unteren Gruppe verbunden sind.

Im Folgenden werden noch die Funktion und mögliche Ausgestaltungen des Koppelelements beschrieben. Koppelelemente 14 wie in Figur 3 gezeichnet dienen dazu, Übersprecheffekte zwischen Paaren von parallel sich nebeneinander erstreckenden Leitern oder Kontaktelementen zu kompensieren. Sie können wie in Figur 3 dargestellt im Kontaktgehäuse eines erfindungsgemäss ausgestalteten Steckverbindungsteils vorhanden sein. Sie können aber auch in anderen, nicht erfindungsgemässen Stecker- oder Buchsengehäusen verwendet werden, welche für Steckverbindungen zwischen Datenübertragungskabeln des 'twisted pair'-Typs zur Verfügung stehen, und welche ansonsten gemäss dem Stand der Technik oder gemäss einem neuen, noch nicht bekannten Prinzip ausgestaltet sein können. Sie können auch in Leisten oder anderen Teilen von Datenübertragungs- und insbesondere Steckverbindungssystemen zum Einsatz kommen.

Wie man in **Figur 11a** besonders gut sieht, liegen bei zwei Paaren von Kontaktelementen K1a, K1b sowie K2a, K2b, welche in einer Ebene nebeneinander angeordnet sind, zwei Kontaktelemente K1b, K2a viel näher beieinander als alle anderen nicht zusammen ein Paar bildenden Kontaktelemente Darum besteht zwischen diesen beiden Kontaktelementen K1b, K2a ein Übergewicht an kapazitiver Kopplung (die induktive Kopplung existiert auch, wird aber hier nicht betrachtet). Das durch diese Kopplung entstehendes Übersprechen wird durch das Koppelelement 14 kompensiert. Es wirkt durch ein Dielektrikum, nämlich den isolierenden Film 15.

Das Koppelelement 14 sieht man in **Figur 11b** in einer Ansicht. Es besitzt zwei Koppelflächen 14.1, 14.2, welche durch das Dielektrikum kapazitiv an die zu koppelnden Kontaktelemente gekoppelt ist. Ausserdem sind zwei Verbindungsteile 14.3 vorhanden, die die beiden Koppelflächen miteinander verbinden. In der gezeichneten Anordnung sind die Verbindungsteile stirnseitig am Koppelelement vorhanden, d.h. sie bilden die kürzeren Seiten des fast rechteckigen Koppelelements.

In der Figur 11b sieht man noch Positionierungsöffnungen 14.4, welche mit korrespondierenden Positioniernocken (in Figur 3 sichtbar) zusammenwirken und insbesondere die laterale Position fixieren. Selbstverständlich sind auch andere Positionierungsmittel denkbar.

Anstelle der Aussparung 17, welche die beiden Koppelflächen voneinander trennt, sind auch andere Mittel denkbar, mit denen sichergestellt wird, dass die Kopplung die zu koppelnden Elemente betrifft und nicht das dazwischenliegende Kontaktelement K2a. Das Koppelelement 114 in **Figur 12** ist in einem Querschnitt hutförmig, so dass es zum dazwischenliegenden Kontaktelement K2a einen grösseren Abstand hat als zu den zu koppelnden Kontaktelementen K1b, K2b. Die Anordnung gemäss **Figur 13** sieht vor, dass das dazwischenliegende Kontaktelement K2a vom Koppelelement 214 weg nach unten versetzt ist. Das Koppelelement kann dann gemäss Figur 11b oder 12 ausgeformt sein, oder es kann auch wie gezeichnet einfach plattenförmig ohne Aussparung sein. Das Koppelelement 314 von **Figur 14****,** schliesslich, funktioniert ähnlich demjenigen von Figur 11a, besitzt aber nur ein Verbindungsteil 314.3.

In einem Steckverbindungsteil kann das Koppelelement, wie in den Figuren 11a-14 skizziert, parallel zum Verbindungsabschnitt 13.2 eines Kontaktelementes verlaufen. Es kann aber auch so ausgestaltet sein, dass es parallel zu den Leitern geführt wird, beispielsweise dort, wo sie zwischen Beschaltungsstegen parallel laufen.

Anhand von Figuren 15-18 werden noch Varianten von Beschaltungsmitteln, insbesondere von Beschaltungsdeckeln für ein erfindungsgemässes Steckverbindungsteil beschrieben.

**Figur 15** zeigt eine Darstellung eines Steckers der Art wie er in Figuren 1 bis 4 gezeigt ist, wobei ein eventuelles Übergehäuse mit Überwurfmutter sowie auch ein Schirmblech nicht dargestellt sind. Mit Ausnahme des Beschaltungsdeckels sind die Bauteile des Steckers gemäss Figur 15 analog zu den Bauteilen des Steckers gemäss Figuren 1 bis 4 und werden hier nicht noch einmal beschrieben. Das Steckverbindungsteil 1, nämlich der Stecker, weist zwei Beschaltungsdeckel 416 auf, wovon einer in der Figur der Übersicht halber in einem Abstand zum Anschlussblock 11 gezeichnet ist. Die Beschaltungsdeckel weisen Durchführungslöcher 416.1 auf. An diese schliesst in axialer Richtung steckerseitig zu den Schneidklemmen 31.1 hin ein zur Steckerachse hin offener Bereich 416.2 an. Auf den offenen Bereich folgen in axialer Richtung steckerseitig in der gezeichneten Ausführungsform Führungslöcher 416.3. Die Beschaltungsdeckel weisen mindestens einen Rastvorsprung 416.4 auf. Dieser kann in ein erstes Rastloch 11.3 oder ein zweites Rastloch 11.4 des Anschlussblocks 11 einrasten. Die Beschaltungdeckel sind so ausgeformt, dass sie in radialer Richtung durch den Anschlussblock 11 und eventuelle Führungsmittel 416.5, 416.6, 11.5 des Beschaltungsdeckels und/oder des Anschlussblocks geführt translatorisch relativ zum Anschlussblock zwischen einer ersten Position und einer zweiten Position verschiebbar sind. In der ersten Position ist der Rastvorsprung 416.4 in das erste Rastloch 11.3, in der zweiten Position in das zweite Rastloch 11.4 eingerastet.

Im Unterschied zu den vorstehend beschriebenen Ausführungsformen weist der Anschlussblock 11 keine Einlegeschlitze auf. Vielmehr ragen in der gezeichneten Ausführungsform die Schneidklemmen 31.1 mindestens teilweise frei in radiale Richtung nach aussen.

Zum Beschalten wird das bspw. geschirmte Kabel in einem ersten Schritt abisoliert und ggf. das Schirm-Geflecht über den Aussenmantel des Kabels zurückgelegt. Anschliessend werden die einzelnen Leiter im nicht abisolierten Zustand in die Durchführungslöcher 416.1 eingeführt, und zwar so weit, bis sie an der gegenüberliegenden Seite durch die Führungslöcher 416.3 hervortreten. Dabei befindet sich der Beschaltungsdeckel in seiner ersten Position. Der Anschlussblock weist noch eine Ablenkungsvorrichtung 11.6 in der Form einer unter Umständen gekrümmten Ablenkungsfläche auf, welche hervortretende Leiter nach aussen ablenkt, damit sie für den Bediener besser zugänglich sind. Durch Ziehen an den Draht- oder Litzenleitern kann der Abstand zwischen Aussenmantel und Beschaltungsdeckel auf ein notwendiges Minimum verringert werden. Anschliessend werden überstehende Leiter abgeschnitten. Dann wird der Beschaltungdeckel durch Verschieben von der ersten in die zweite Position (in ihr ist der untere Beschaltungdeckel 416 in der Figur gezeichnet) geschlossen. Dabei ragen die Schneidklemmen in den offenen Bereich 416.2 hinein. Die durch Durchführungslöcher und Führungslöcher geführten isolierten Leiter werden zwischen die Schneiden der Schneidklemmen 31.1 eingeführt und dabei durch in an sich bekannter Weise kontaktiert.

Auch in **Figur 16** ist ein Beschaltungdeckel 516 mit Durchführungslöchern 516.1, einem offenen Bereich und Führungslöchern (nicht sichtbar) vorhanden. Die Ausführungsform gemäss Figur 16 unterscheidet sich von derjenigen gemäss Figur 15 dadurch, dass der Beschaltungsdeckel 516 zwischen einer ersten Position und einer zweiten Position nicht translatorisch, sondern durch eine Schwenkbewegung verschiebbar ist. Zu diesem Zweck weisen sie in eine entsprechende Aussparung 11.8 des Anschlussblocks 11 einrastbare Schwenkzapfen 516.4 auf. Ein Rastvorsprung 516.5 ist dazu ausgebildet, durch Einrasten in ein erstes 11.3 bzw. zweites Rastloch 11.4 den Schwenkdeckel in einer ersten bzw. zweiten Position zu verrasten. Ansonsten ist die Funktion des schwenkbaren Beschaltungsdeckels 516 analog zu derjenigen des Beschaltungsdeckels 416 gemäss Figur 15. Der schwenkbare Beschaltungsdeckel 516 weist aber den Vorteil auf, dass der Abstand zwischen dem Aussenmantel des Anschlusskabels und dem Beschaltungdeckel kleiner gehalten werden kann. Dies deshalb, weil in der ersten Position des Beschaldungsdeckels die radiale Position der Durchgangslöcher 516.1 günstiger (d.h. näher bei der Steckerackse) ist als in der Ausführungsform gemäss Figur 15.

Sowohl in der Ausführungsform gemäss Figur 15 als auch in derjenigen gemäss Figur 16 können anstelle der gezeichneten und beschriebenen Ausführungsform auch an die - dann unter Umständen relativ kurzen - Durchführungslöcher offene Kammern in der Art von Einlegeschlitzen anschliessen. Diese führen einzelne (nicht abisolierte) Leiter seitlich. In diesem Fall können die steckerseitig vorhandenen Führungslöcher auch weggelassen sein. Dann reichen die offenen Kammern (Einlegeschlitze) bspw. bis zum steckerseitigen Ende des Beschaltungsdeckels. Es können dann noch Haltemittel vorhanden sein, welche ein Zurückziehen der einmal eingeführten Leiter verhindern bzw. dem entgegenwirken; diese Haltefunktion kann im Falle von vorhandenen Führungslöchern von diesen wahrgenommen werden. Sowohl die Führungslöcher als auch andernfalls die Haltemittel können für diese Haltefunktion Elemente aufweisen, welche von aussen in das Loch bzw. die Kammer ragen und beim Einführen der Leiter zur Steckerseite hin ausgeschwenkt werden. Beim versuchten wiederausziehen der Leiter verkanten diese und wirken in der Art eines Widerhakens.

Sowohl in der Ausführungsform gemäss Figur 15 als auch in derjenigen gemäss Figur 16 können nicht gezeichnete, eventuell vom Anschlussblock separate und bspw. mit dem Übergehäuse verbundene bzw. verbindbare Zugsicherungsmittel vorhanden sein, welche bspw. am Kabel als Ganzes angreifen und verhindern, dass eine eventuelle Zugkraft (nur) auf die Schneidklemmen wirkt.

In den Figuren 17 und 18 ist noch eine Variante eines Steckverbindungsteils 1, nämlich eines Steckers, gezeichnet, in welchen keine einzelnen Leiter durch Durchführungslöcher eingefädelt werden müssen.

**Figur 17** zeigt den Steckverbindungsteil, wobei der Beschaltungdeckel 616 vom restlichen Steckverbindungsteil entfernt gezeichnet ist. Die Orientierung des Beschaltungsdeckels entspricht derjenigen gemäss der ersten, offenen Position. In **Figur 18** ist der Beschaltungsdeckel in einer Position zwischen seiner ersten und der zweiten, geschlossenen Position gezeichnet. Der Beschaltungsdeckel 616 ist zweiteilig, wobei zwischen den zweiten Teilen eine scharnierartige Verbindung 616.1 vorhanden ist. Zwischen den zwei Beschaltungdeckel-Teilen ist eine Kabel-Durchführungsöffnung 616.2 für das ganze Kabel ausgebildet. Die beiden Teile besitzen je eine Mehrzahl von zu einer Seite (entsprechend der Steckerseite, wenn der Beschaltungsdeckel in seiner ersten Position ist) hin offenen Kammern 616.3 in der Art von Einlegeschlitzen. Die Einlegeschlitze können in an sich bekannter Art, Halte- und/oder Klemmmittel 616.4 und/oder Rückhaltenasen 616.5 aufweisen, durch welche einmal in die Kammer eingeführte Leiter in ihrer Position gehalten werden können. Auch in dieser Ausführungsform können Rastmittel 616.6 vorhanden sein, durch welche der Beschaltungsdeckel zumindest in seiner zweiten Position relativ zum Anschlussblock 11 eingerastet werden kann.

Für die Montage ist folgendes Vorgehen zu wählen. In einem ersten Schritt wird das bspw. geschirmte Kabel anschlussseitig abisoliert und das Schirmgeflecht über den Aussenmantel des Kabels zurückgelegt. Dann wird das abisolierte Kabel durch die Kabel-Durchführungsöffnung 616.2 geführt, wobei der Anschlussdeckel bspw. vom restlichen Steckverbindungsteil getrennt und in einer halboffenen Position (entsprechend der in Fig. 18 gezeichneten) gehalten wird. Peripher an der die Kabel-Durchführungsöffnung 616.2 können noch Klemmrippen 616.7 vorhanden sein, durch welche die relative Position Kabel-Beschaltungsdeckel für den Beschaltungsvorgang leicht fixiert wird, nachdem es in die erste, in Fig. 17 gezeichnete Position gebracht wurde. Dann werden die einzelnen Leiter (nicht abisoliert) in die dafür vorgesehenen offenen Kammern eingelegt. Durch leichten Druck werden sie durch die Halte- und/oder Klemmmittel 616.4 und/oder die Rückhaltenasen 616.5 festgeklemmt und auf ihrer Position gehalten. Dabei sollten sie an der äusseren (d.h. in der Figur oberen bzw. unteren) Seite aus dem Schwenkdeckel hervorstehen. Daraufhin werden hervorstehende Enden der Leiter abgeschnitten, und der Beschaltungdeckel wird auf das restliche Steckverbindungsteil aufgeclipt und durch eine Schwenkbewegung seiner beiden Teile am Anschlussblock 11 festgeschnappt. Dabei werden wie in den vorstehend beschriebenen Ausführungsformen die Leiter durch die Schneidklemmen kontaktiert.

Abweichend von der gezeichneten Ausführungsform können auch hier zusätzliche Zugentlastungsmittel vorgesehen sein. Diese können bspw. am Übergehäuse vorhanden sein und am Kabel als Ganzes angreifen. Alternativ oder ergänzend dazu kann bspw. auch durch einen axialen Formschluss zwischen Beschaltungsdeckel und Anschlussblock im geschlossenen Zustand eine zusätzliche Zugentlastung vorhanden sein. Ebenfalls zugentlastend können die eventuell vorhandenen Halte- und/oder Klemmmittel 616.4 wirken.

Die Ausführungsformen der Figuren 15 bis 18 können - genauso wie alle anderen Ausführungsformen - einen Anschlussblock und einen Kontaktblock aufweisen, wie das bei den vorstehenden Ausführungsformen beschrieben und gezeichnet ist. Dies ist aber auch bei diesen Ausführungsformen keine Notwendigkeit, d.h. Stecker-Kontaktelemente und Anschlusskontaktelemente können vom selben Gehäuse getragen sein oder gar einstückig miteinander sein. Auch die Zweiteiligkeit des Anschlussgehäuses ist wie in den vorstehenden Ausführugnsformen eine mögliche, aber keine notwendige Ausgestaltung des erfindungsgemässen Steckverbindungsteils.

Das Prinzip des Beschaltungsdeckels mit zwei gegeneinander verschwenkbaren Teilen, einer dazwischen liegenden Kabel-Durchführungsöffnung und offenen Kammern zum Einlegen der zu beschaltenden Leiter kann auch in anderen Verbindungssystemen als dem in diesem Schutzrecht beschriebenen und beanspruchten Steckverbindungssystem verwendet werden.

Die vorstehend beschriebene Ausführungsform ist nur ein Weg zur Ausführung der Erfindung. Viele Modifikationen sind denkbar. Beispielsweise kann der Kontaktblock gemäss einer anderen Steckernorm als der RJ45-Norm ausgebildet sein, bspw. gemäss der in der Industrie verbreiteten M12-Norm. Die Zweiteiligkeit Anschlussblock - Kontaktblock ist nicht notwendig; das Anschlussgehäuse kann statt dessen auch das Steckergehäuse bilden. In dieser Variante sind separate Kontaktelemente nicht notwendig, die (Stecker-) Kontakte können an den Anschlusskontaktelementen ausgebildet sein. Die gezeichneten Ausformungen der Anschlusskontaktelemente und Kontaktelemente sind bloss als Beispiele zu verstehen.

## Patentansprüche

1. Steckverbindungsteil (1) einer Steckverbindung für ein Datenübertragungskabel mit einer Mehrzahl von elektrischen Leitern, aufweisend ein Anschlussgehäuse aus elektrisch isolierendem Material und pro elektrischem Leiter des Datenübertragungskabels ein vom Anschlussgehäuse gehaltenes Anschlusskontaktelement (31) mit je einer Schneidklemme (31.1) oder einem Piercing-Kontakt zum Kontaktieren des elektrischen Leiters, indem der elektrische Leiter relativ zum Steckverbindungsteil (1) in einer radialen Beschaltungsrichtung bewegt wird, sowie je einem Kontakt (13.1) zum Kontaktieren von korrespondierenden Kontakten eines entsprechenden Gegenstücks zum Steckverbindungsteil (1), wobei jede Schneidklemme (31.1) bzw. jeder Piercing-Kontakt mit einem der Kontakte elektrisch verbindbar ist, wobei die Beschaltungsrichtung der Kontaktelemente einer ersten Gruppe von Anschlusskontaktelementen (31) der Beschaltungsrichtung einer zweiten Gruppe von Kontaktelementen entgegengesetzt ist, wobei axial verlaufende Verbindungsabschnitte (31.3) der Kontaktelemente der ersten Gruppe in einer ersten Ebene und axial verlaufende Verbindungsabschnitte (31.3) der Kontaktelemente der zweiten Gruppe in einer davon verschiedenen zweiten Ebene verlaufen und wobei das Anschlussgehäuse so ausgeformt ist, dass die Anschlusskontaktelemente (31) nicht von aussen in das Anschlussgehäuse einführbar sind, **dadurch gekennzeichnet, dass** das Anschlussgehäuse aus mindestens zwei Gehäuseteilen (21) zusammengesetzt ist, sowohl ein erster als auch ein zweiter Gehäuseteil (21) des Anschlussgehäuses mehrere Anschlusskontaktelemente (31) trägt und die Anschlusskontaktelemente (31) einen zwischen dem ersten und dem zweiten Gehäuseteil (21) verlaufenden Abschnitt (31.3, 31.4) aufweisen.

2. Steckverbindungsteil (1) nach Anspruch 1, **dadurch gekennzeichnet, dass** die elektrischen Leiter durch Einführen in einen Einlegeschlitz (22) des Anschlussgehäuses von den Schneidklemmen (31.1) bzw. Piercing-Kontakten kontaktierbar sind.

3. Steckverbindungsteil (1) nach Anspruch 1, **dadurch gekennzeichnet, dass** die Anschlusskontaktelemente (31) von einem Inneren des Anschlussgehäuses her in den ersten bzw. zweiten Gehäuseteil (21) des Anschlussgehäuses eingeführt sind.

4. Steckverbindungsteil (1) nach Anspruch 1 oder 3, **gekennzeichnet durch** mindestens einen an einem der Gehäuseteile (21) angeformten Abstandshalter, der einen elektrischen Kontakt zwischen den vom ersten Gehäuseteil (21) getragenen Anschlusskontaktelementen (31) und den vom zweiten Gehäuseteil (21) getragenen Anschlusskontaktelementen (31) verhindert.

5. Steckverbindungsteil (1) nach Anspruch 1 oder 3, **gekennzeichnet durch** eine elektrisch isolierende Trennfolie (32) welche zwischen dem ersten und zweiten Gehäuseteil (21) des Anschlussgehäuses verläuft.

6. Steckverbindungsteil (1) nach einem der vorangehenden Ansprüche, **dadurch gekennzeichnet, dass** zwei Gehäuseteile (21) des Anschlussgehäuses im Wesentlichen identisch ausgebildet sind.

7. Steckverbindungsteil (1) nach einem der vorangehenden Ansprüche, **dadurch gekennzeichnet, dass** mindestens zwei der Anschlusskontaktelemente (31) je einen als Kompensationsfläche (31.4) dienenden flächigen Abschnitt aufweisen, wobei die flächigen Abschnitte parallel zueinander verlaufen, und sich die flächigen Abschnitte mindestens teilweise überdecken und einen Abstand in Richtung senkrecht zur von ihnen definierten Ebene aufweisen, so dass die genannten zwei Anschlusskontaktelemente (31) kapazitiv gekoppelt werden, wodurch Übersprecheffekte kompensierbar sind.

8. Steckverbindungsteil (1) nach Anspruch 7 bezogen auf Anspruch 5, **dadurch gekennzeichnet, dass** die Kompensationsflächen (31.4) direkt an gegenüberliegenden Seiten der Trennfolie (32) anliegen.

9. Steckverbindungsteil (1) einem der vorangehenden Ansprüche, wobei zwei Schneiden jeder Schneidklemme (31.1) eine Öffnungsrichtung definieren, und wobei die elektrischen Leiter in der jeweils der Öffnungsrichtung entgegengesetzten Richtung zwischen die Schneiden der Schneidklemme einführbar sind, **dadurch gekennzeichnet, dass** die Öffnungsrichtung der Schneidklemmen zu einer axialen Richtung des Steckverbindungsteils (1) einen Winkel bildet und vorzugsweise senkrecht ist.

10. Steckverbindungsteil (1) nach Anspruch 9, **dadurch gekennzeichnet, dass** die Öffnungsrichtung der Schneidklemmen (31.1) einer ersten Gruppe von Schneidklemmen (31.1) der vom ersten Gehäuseteil (21) getragenen Anschlusskontaktelemente (31) der Öffnungsrichtung der Anschlusskontaktelemente (31) einer zweiten Gruppe von Anchlusskontaktelementen entgegengesetzt ist.

11. Steckverbindungsteil (1) nach einem der vorangehenden Ansprüche, **gekennzeichnet durch** mindestens einen Beschaltungsdeckel (16, 416, 516, 616) wobei eine Mehrzahl von Leitern mittels einer Bewegung des Beschaltungsdeckels (16, 416, 516, 616) durch die Schneidklemm- oder Piercingkontakte kontaktierbar ist.

12. Steckverbindungsteil (1) nach Anspruch 11, **dadurch gekennzeichnet, dass** der Beschaltungsdeckel (16) Beschaltungsrippen aufweist, mittels welchen die Leiter zwischen Längsstege des Steckverbindungsteils (1) einführbar ist, wobei der Beschaltungsdeckel (16) nach der Beschaltung entfernbar ist.

13. Steckverbindungsteil (1) nach Anspruch 11, **dadurch gekennzeichnet, dass** zwei Beschaltungsdeckel (416, 516) vorhanden sind, wovon beide Führungsmittel (416.1, 516.1) aufweisen, mittels welchen die Leiter beim Beschaltungsvorgang führbar sind, wobei für das Beschalten der Draht- oder Litzenleiter die Beschaltungsdeckel (416. 516) in zueinander entgegengesetzten Richtungen relativ zu einer SteckverbindungsAchse translatorisch verschiebbar und/oder verschwenkbar sind.

14. Steckverbindungsteil (1) nach Anspruch 11, **dadurch gekennzeichnet, dass** der Beschaltungsdeckel (16, 416, 516, 616) zweiteilig ist, wobei zwischen den beiden Beschaltungsdeckel-Teilen eine scharnierartige Verbindung vorhanden ist, wobei jeder Beschaltungsdeckel-Teil Einlegeschlitze für das Einlegen von Leitern aufweist, und wobei in die Einlegeschlitze eingelegte isolierte Leiter mit den Schneidklemm- oder Piercingkontakten dadurch verbindbar sind, dass die Beschaltungsdeckel-Teile gegeneinander verschwenkt werden.

15. Steckverbindungsteil (1) nach einem der vorangehenden Ansprüche, **dadurch gekennzeichnet, dass** die Schneidklemmen (31.1) in einem Anschlussgehäuse und die Kontakte (13.1) in einem Kontaktgehäuse angeordnet sind, dass Schneidklemmen (31.1) an den Anschlusskontaktelementen (31) und die Kontakte an davon separaten Kontaktelementen (13) ausgebildet sind, und dass die Anschlusskontaktelemente (31) und Kontaktelemente (13) durch das Zusammenbringen des Anschlussgehäuses mit dem Kontaktgehäuse miteinander elektrisch verbindbar sind.

16. Steckverbindungsteil (1) nach Anspruch 15, **dadurch gekennzeichnet, dass** ein das Anschlussgehäuse und die Anschlusskontaktelemente (31) umfassender Anschlussblock (11) sowie ein das Kontaktgehäuse und die Kontaktelemente umfassender Kontaktblock besteht, und dass eine reversibel steckbare Verbindung zwischen dem Anschlussblock (11) und dem Kontaktblock besteht.

17. Steckverbindungsteil (1) nach Anspruch 16, **dadurch gekennzeichnet, dass** die Anschlusskontaktelemente (31) und Kontaktelemente (13) je Kontaktflächen (31.2, 13.3) besitzen, und dass je eine Kontaktfläche (31.2) eines Anschlusskontaktelementes (31) mit einer Kontaktfläche (13.3) genau eines Kontaktelementes (13) in Kontakt steht,
wenn der Kontaktblock und der Anschlussblock (11) zu einem funktionsfähigen Bauteil zusammengesetzt sind.

18. Steckverbindungsteil (1) nach einem der vorangehenden Ansprüche, **dadurch gekennzeichnet, dass** es als ein Stecker oder eine Buchse gemäss der Norm RJ45 oder M12 ausgebildet ist.

19. Steckverbindungsteil (1) nach einem der vorangehenden Ansprüche, **dadurch gekennzeichnet, dass** die Aussenmasse in einer Ebene senkrecht zu einer Steckrichtung 13mm*13mm nicht überschreiten und dass das Steckverbindungsteil in einer Bohrung mit einem Durchmesser von 14.3 mm Platz findet.

20. Steckverbindungsteil (1) nach einem der vorangehenden Ansprüche, **dadurch gekennzeichnet, dass** die Schneidklemmen (31.1) in axialer Richtung paarweise gegeneinander versetzt sind.

21. Steckverbindungsteil (1) nach einem der vorangehenden Ansprüche, **dadurch gekennzeichnet, dass** das Anschlussgehäuse einen quer zu einer axialen Richtung verlaufenden Quersteg (21.5) aufweist, welcher in radialer Richtung ausserhalb eines Abschnitts (31.3, 31.4) der Anschlusskontaktelemente (31) liegt.

22. Steckverbindungsteil (1), nach einem der vorangehenden Ansprüche, für ein Datenübertragungskabel mit einer Mehrzahl von elektrischen Leitern, aufweisend pro elektrischem Leiter mindestens ein Kontaktelement (13, 31), wobei mindestens drei der Leiter und/oder
Kontaktelemente mindestens abschnittsweise parallel geführt sind, **gekennzeichnet durch** ein von den Kontaktelementen elektrisch isoliertes Koppelelement (14) mit einer ersten Koppelfläche (14.1) aus einem elektrisch leitenden Material, die parallel zu einem ersten Leiter- oder Kontaktelement-Abschnitt (K1b) geführt ist und mit einer zweiten Koppelfläche (14.2), die parallel zu einem zweiten Leiter- oder Kontaktelement-Abschnitt (K2b) geführt ist, wobei ein dritter Leiter- oder Kontaktelement-Abschnitt (K2a) zwischen dem ersten und zweiten Leiter- oder Kontaktelement-Abschnitt (K1b, K2b) liegt, und wobei mindestens ein Verbindungsteil (14.3) die erste und zweite Koppelfläche (14.1, 14.2) miteinander verbindet.

23. Steckverbindungsteil (1) nach Anspruch 22, **dadurch gekennzeichnet, dass** das Koppelelement (14) platten- oder folienförmig ausgebildet ist und eine Aussparung (17) besitzt, so dass die Koppelflächen (14.1, 14.2) beidseitig der Aussparung (17) ausgebildet sind.

24. Steckverbindungsteil (1) nach Anspruch 23, **dadurch gekennzeichnet, dass** das Koppelelement (14) eine längliche, beispielsweise rechteckige Form hat und dass zwei Verbindungsteile (14.3) stirnseitig der Aussparung (17) ausgebildet sind.

25. Steckverbindungsteil (1) nach Anspruch 22, **dadurch gekennzeichnet, dass** das Koppelelement (14) in einem Querschnitt hutförmig ist und/oder dass der dritte Leiter- oder Kontaktelement-Abschnitt (K2a) von einer durch den ersten und zweiten Leiter- oder Kontaktelement-Abschnitt (K1b, K2b) definierten Ebene vom Koppelelement (14) weg versetzt angeordnet ist.

26. Steckverbindungsteil (1) nach einem der Ansprüche 16-17 **dadurch gekennzeichnet, dass** der Anschlussblock (11) pro elektrischem Leiter des Datenübertragungskabels ein in einem Anschlussgehäuse vorhandenes Anschlusskontaktelement (31) mit je einer Schneidklemme (31.1) oder einem Piercing-Kontakt zum Kontaktieren des elektrischen Leiters aufweist, wobei das Anschlussgehäuse so ausgeformt ist, dass die Anschlusskontaktelemente (31) nicht von aussen in das Anschlussgehäuse einführbar sind.

27. Steckverbindungsteil (1) nach Anspruch 26, **dadurch gekennzeichnet, dass** das Anschlussgehäuse aus mindestens zwei Gehäuseteilen (21) zusammengesetzt ist, dass sowohl ein erster als auch ein zweiter Gehäuseteil (21) des Anschlussgehäuses mehrere Anschlusskontaktelemente (31) mit je einer der Schneidklemmen (31.1) bzw. Piercing-Kontakte trägt, und dass die Anschlusskontaktelemente (31) einen zwischen dem ersten und dem zweiten Gehäuseteil (21) verlaufenden Anschnitt (31.3, 31.4) aufweisen.

28. Verfahren zum Herstellen eines Steckverbindungsteils (1) einer Steckverbindung für ein Datenübertragungskabel mit einer Mehrzahl von elektrischen Leitern nach einem der vorhergehenden Ansprüche, aufweisend folgende Schritte:
- Zur-Verfügung-Stellen von zwei Gehäuseteilen (21) eines Anschlussgehäuses;
- Einbringen von Anschlusskontaktelementen (31) mit je einer Schneidklemme (31.1) oder einem Piercing-Kontakt von einer ersten Seite der Gehäuseteile (21) her in die Gehäuseteile (21), so, dass eine durch zwei
Schneiden jeder Schneidklemme (31.1) definierte Schneidklemmen-Öffnung bzw. eine Piercing-Spitze von der ersten Seite weg in einen Einlegeschlitz (22) hinein ragt, der auf einer der ersten Seite entgegengesetzten zweiten Seite der Gehäuseteile (21) ausgebildet ist;
- Zusammenfügen der beiden Gehäuseteile (21), so, dass deren erste Seiten aneinander anschliessen und in einem Inneren des Anschlussgehäuses zu liegen kommen und die zweiten Seiten Aussenseiten des Anschlussgehäuses bilden.

29. Verfahren nach Anspruch 28, **dadurch gekennzeichnet, dass** anschliessend an das Einbringen der Anschlusskontaktelemente (31) und vorgängig zum Zusammenfügen der Gehäuseteile (21) eine Trennfolie (32) zwischen den Gehäuseteilen (21) plaziert wird.

## Claims

1. Plug connection part (1) of a plug connection for a data transmission cable with a plurality of electrical conductors,
comprising a connection housing made of an electrically insulating material and
for each electrical conductor of the data transmission cable a connection contact element (31) held by the connection housing, with respectively one insulation displacement contact (31.1) or a piercing contact for contacting the electrical conductor by way of the electrical conductor being moved in a radial wiring direction relative to the plug connection part (1)
and with respectively one contact (13.1) for contacting corresponding contacts of a corresponding counterpiece of the plug connection part (1),
wherein each insulation displacement contact (31.1), respectively each piercing contact, is electrically connectable with one of the contacts,
wherein the wiring direction of the contact elements of a first group of connection contact elements (31) is opposite to the wiring direction of a second group of contact elements,
wherein axially extending connection sections (31.3) of the contact elements of the first group run in a first plane and axially extending connection sections (31.3) of the contact elements of the second group run in a second plane differing therefrom and
wherein the connection housing is formed in such a way that the connection contact elements (31) cannot be inserted into the connection housing from an outside,
**characterised in that** the connection housing is composed of at least two housing parts (21), a first housing part (21) as well as a second housing part (21) of the connection housing supports a plurality of connection contact elements (31) and the connection contact elements (31) have a section (31.3, 31.4) extending between the first and the second housing parts (21).

2. Plug connection part (1) according to claim 1,
**characterised in that** the electrical conductors are contactable by the insulation displacement contacts (31.1), respectively piercing contacts, via insertion into an insertion slit (22) of the connection housing.

3. Plug connection part (1) according to claim 1,
**characterised in that** the connection contact elements (31) are inserted in the first, respectively second, housing part (21) of the connection housing from an interior of the connection housing.

4. Plug connection part (1) according to claim 1 or 3,
**characterised by** at least one spacer which is moulded to one of the housing parts (21) and which prevents an electrical contact between the connection contact elements (31) supported by the first housing part (21) and the connection contact elements (31) supported by the second housing part (21).

5. Plug connection part (1) according to claim 1 or 3,
**characterised by** an electrically insulating separating foil (32) extending between the first and the second housing parts (21) of the connection housing.

6. Plug connection part (1) according to one of the preceding claims,
**characterised in that** two housing parts (21) of the connection housing are embodied substantially identically.

7. Plug connection part (1) according to one of the preceding claims,
**characterised in that** at least two of the connection contact elements (31) each comprise a planar section functioning as a compensation surface (31.4), the planar sections extending parallel to one another and at least partly overlapping and having a perpendicular distance from the plane they define,
as a result of which said two connection contact elements (31) are coupled in a capacitive fashion, thus allowing a compensation of cross-talk effects.

8. Plug connection part (1) according to claim 7 with reference to claim 5,
**characterised in that** the compensation surfaces (31.4) directly adjoin opposite sides of the separating foil (32).

9. Plug connection part (1) according to one of the preceding claims, wherein two blades of each insulation displacement contact (31.1) define an opening direction and wherein the electrical conductors are insertable between the blades of the insulation displacement contact in the direction that is respectively opposite to the opening direction,
**characterised in that** the opening direction of the insulation displacement contacts includes an angle with an axial direction of the plug connection part (1) and is preferably perpendicular.

10. Plug connection part (1) according to claim 9,
**characterised in that** the opening direction of the insulation displacement contacts (31.1) of a first group of insulation displacement contacts (31.1) of the connection contact elements (31) supported by the first housing part (21) is opposite to the opening direction of the connection contact elements (31) of a second group of connection contact elements.

11. Plug connection part (1) according to one of the preceding claims,
**characterised by** at least one wiring cover (16, 416, 516, 616), wherein a plurality of conductors is contactable by the insulation displacement contacts or piercing contacts by way of a movement of the wiring cover (16, 416, 516, 616).

12. Plug connection part (1) according to claim 11,
**characterised in that** the wiring cover (16) comprises wiring ribs via which the conductors are insertable between longitudinal webs of the plug connection part (1), wherein the wiring cover (16) can be removed after wiring.

13. Plug connection part (1) according to claim 11,
**characterised in that** there are two wiring covers (416, 516) each comprising guiding means (416.1, 516.1) via which the conductors are guidable in the wiring process, wherein for a wiring of the wire conductors or strand conductors the wiring covers (416, 516) are translationally displaceable and/or pivotable in opposite directions relative to a plug connection axis.

14. Plug connection part (1) according to claim 11,
**characterised in that** the wiring cover (16, 416, 516, 616) is embodied in two parts, wherein a hinge-like connection exists between the two wiring cover portions, wherein each wiring cover portion comprises insertion slits for an insertion of conductors and wherein isolated conductors which are inserted in the insertion slits are connectable with the insulation displacement contacts or piercing contacts by way of the wiring cover portions being pivoted opposite to one another.

15. Plug connection part (1) according to one of the preceding claims,
**characterised in that** the insulation displacement contacts (31.1) are arranged in a connection housing and the contacts (13.1) are arranged in a contact housing, that insulation displacement contacts (31.1) are formed on the connection contact elements (31) and the contacts are formed on contact elements (13) which are separate therefrom and that the connection contact elements (31) and contact elements (13) are electrically connectable with each other by bringing the connection housing together with the contact housing.

16. Plug connection part (1) according to claim 15,
**characterised in that** there is a connection block (11) comprising the connection housing and the connection contact elements (31) as well as a contact block comprising the contact housing and the contact elements and that there is a reversibly pluggable connection between the connection block (11) and the contact block.

17. Plug connection part (1) according to claim 16,
**characterised in that** the connection contact elements (31) and the contact elements (13) each comprise contact surfaces (31.2, 13.3) and that each contact surface (31.2) of a connection contact element (31) is in contact with a contact surface (13.3) of precisely one contact element (13) with the contact block and the connection block (11) assembled into a functional structural component.

18. Plug connection part (1) according to one of the preceding claims,
**characterised in that** the plug connection part (1) is embodied as a plug or as a socket in accordance with standard RJ45 or M12.

19. Plug connection part (1) according to one of the preceding claims,
**characterised in that** the outer dimensions do not exceed 13 mm*13 mm in a plane that is perpendicular to a plug direction and that the plug connection part is accommodated in a bore with a diameter of 14.3 mm.

20. Plug connection part (1) according to one of the preceding claims,
**characterised in that** the insulation displacement contacts (31.1) are offset to one another in pairs in an axial direction.

21. Plug connection part (1) according to one of the preceding claims,
**characterised in that** the connection housing comprises a transverse web (21.5) that runs transversely to an axial direction and is situated in a radial direction outside a section (31.3, 31.4) of the connection contact elements (31).

22. Plug connection part (1) according to one of the preceding claims,
for a data transmission cable with a plurality of electrical conductors, comprising at least one contact element (13, 31) per electrical conductor, wherein at least three of the conductors and/or of the contact elements are at least section-wise guided in parallel,
**characterized by** a coupling element (14) that is electrically insulated from the contact elements, with a first coupling surface (14.1) made of an electrically conductive material, which is guided in parallel to a first conductor or contact element section (K1b), and with a second coupling surface (14.2), which is guided in parallel to a second conductor or contact element section (K2b), wherein a third conductor or contact element section (K2a) is situated between the first and second conductor or contact element sections (K1b, K2b) and wherein at least one connection piece (14.3) connects the first and second coupling surfaces (14.1, 14.2) to one another.

23. Plug connection part (1) according to claim 22,
**characterised in that** the coupling element (14) is implemented to be plate-shaped or foil-shaped and comprises a recess (17), such that the coupling surfaces (14.1, 14.2) are implemented on both sides of the recess (17).

24. Plug connection part (1) according to claim 23,
**characterised in that** the coupling element (14) has an elongate, e.g. rectangular, shape and that two connection pieces (14.3) are realised frontwise of the recess (17).

25. Plug connection part (1) according to claim 22,
**characterised in that** the coupling element (14) is hat-shaped in a cross section and/or that the third conductor or contact element section (K2a) is arranged offset from a plane defined by the first and second conductor or contact element sections (K1b, K2b), apart and offset from the coupling element (14).

26. Plug connection part (1) according to one of claims 16 and 17,
**characterised in that** the connection block (11) comprises for each electrical conductor of the data transmission cable a connection contact element (31) that is present in a connection housing, with respectively one insulation displacement contact (31.1) or piercing contact for a contacting of the electrical conductor, the connection housing being implemented in such a way that the connection contact elements (31) cannot be introduced into the connection housing from the outside.

27. Plug connection part (1) according to claim 26,
**characterised in that** the connection housing is composed of at least two housing parts (21), that a first as well as a second housing part (21) of the connection housing supports a plurality of connection contact elements (31) with respectively one of the insulation displacement contacts (31.1) or piercing contacts, and that the connection contact elements (31) comprise a section (31.3, 31.4) extending between the first and second housing parts (21).

28. Method for a production of a plug connection part (1) of a plug connection for a data transmission cable with a plurality of electrical conductors according to one of the preceding claims, comprising the following steps:
- Providing two housing parts (21) of a connection housing;
- Introducing connection contact elements (31), each with an insulation displacement contact (31.1) or a piercing contact, into the housing parts (21) from a first side of the housing parts (21) in such a way that
an insulation displacement contact opening defined by two blades of an insulation displacement contact (31.1), respectively a piercing point, projects from the first side into an insertion slit (22) formed on a second side of the housing parts (21) that is opposite the first side;
- Joining the two housing parts (21) in such a way that their first sides adjoin each other and are disposed in an interior of the connection housing, and the second sides form outer sides of the connection housing.

29. Method according to claim 28,
**characterised in that,** subsequently to the introduction of the connection contact elements (31) and prior to the joining of the housing parts (21), a separating foil (32) is placed between the housing parts (21).

## Revendications

1. Pièce de connexion enfichable (1) d'une connexion enfichable pour un câble à transmission de données avec une pluralité de conducteurs électriques,
comprenant un caisson de bornes d'un matériau électriquement isolant
et pour chaque conducteur électrique du câble à transmission de données
un élément de contact de borne (31), tenu par le caisson de bornes, avec respectivement un connecteur auto-dénudant (31.1) ou contact de perçage pour contacter le conducteur électrique par le biais du conducteur électrique étant mû par rapport à la pièce de connexion enfichable (1) dans une direction radiale de circuiterie,
et avec respectivement un contact (13.1) pour contacter des contacts correspondants d'un contrepart correspondant de la pièce de connexion enfichable (1), chaque connecteur auto-dénudant (31.1) respectivement chaque contact de perçage étant raccordable électriquement avec l'un des contacts,
la direction de circuiterie des éléments de contact d'un premier groupe d'éléments de contact de borne (31) étant opposée à la direction de circuiterie d'un deuxième groupe d'éléments de contact de borne (31),
où des sections connectives (31.3) des éléments de contact du premier groupe, qui s'étendent axialement, s'étendent dans un premier plan et des sections connectives (31.3) des éléments de contact du deuxième groupe, qui s'étendent axialement, s'étendent dans un deuxième plan différant du premier plan,
et où le caisson de bornes est formé de telle manière que les éléments de contact de borne (31) ne peuvent pas être insérés dans le caisson de bornes de l'extérieur,
**caractérisée en ce que**
le caisson de bornes est composé d'au moins deux parties de caisson (21),
une première partie de caisson (21) et une deuxième partie de caisson (21) du caisson de bornes supportent une pluralité d'éléments de contact de borne (31) et
les éléments de contact de borne (31) comprennent une section (31.3, 31.4) s'étendant entre la première et la deuxième partie de caisson (21).

2. Pièce à connexion enfichable (1) selon la revendication 1,
**caractérisée en ce que** les conducteurs électriques peuvent être contactés par les connecteurs auto-dénudants (31.1), respectivement par les contacts perçants, par le biais d'une insertion desdits connecteurs auto-dénudants (31.1) dans une fente à insertion (22) du caisson de bornes.

3. Pièce à connexion enfichable (1) selon la revendication 1,
**caractérisée en ce que** les éléments de contact de borne (31) sont insérés à partir d'un intérieur du caisson de bornes dans la première, respectivement la deuxième, partie de caisson (21) du caisson de bornes.

4. Pièce à connexion enfichable (1) selon la revendication 1 ou 3,
**caractérisée par** au moins une entretoise qui est moulée sur une des parties de caisson (21) et qui empêche un contact électrique entre les éléments de contact de borne (31) supportés par la première partie de caisson (21) et les éléments de contact de borne (31) supportés par la deuxième partie de caisson (21).

5. Pièce à connexion enfichable (1) selon la revendication 1 ou 3,
**caractérisée par** un film séparateur isolant électriquement (32) s'étendant entre la première et la deuxième partie de caisson (21) du caisson de bornes.

6. Pièce à connexion enfichable (1) selon l'une quelconque des revendications précédentes,
**caractérisée en ce que** deux parties de caisson (21) du caisson de bornes sont formées sensiblement identiques.

7. Pièce à connexion enfichable (1) selon l'une quelconque des revendications précédentes,
**caractérisée en ce que** chacun d'au moins deux des éléments de contact de borne (31) comporte respectivement une section planaire servant de surface compensatrice (31.4), les sections planaires s'étendant en parallèle l'une par rapport à l'autre et les sections planaires se chevauchant au moins partiellement et ayant une distance perpendiculairement au plan défini par lesdites sections planaires, de sorte que lesdits deux éléments de contact de borne (31) soient couplés en couplage capacitif, ce qui permet une compensation des effets dia-phoniques.

8. Pièce à connexion enfichable (1) selon la revendication 7 avec référence à la revendication 5,
**caractérisée en ce que** les surfaces compensatrices (31.4) directement adjoignent des côtés opposés du film séparateur (32).

9. Pièce à connexion enfichable (1) selon l'une quelconque des revendications précédentes, avec deux lames de chaque connecteur auto-dénudant (31.1) définissant une direction d'aperture, et avec les conducteurs électriques étant insérables entre les lames du connecteur auto-dénudant dans la direction respectivement opposée à la direction d'aperture,
**caractérisée en ce que** la direction d'aperture des connecteurs auto-dénudants inclut un angle avec et une direction axiale de la pièce à connexion enfichable (1) de préférence est perpendiculaire.

10. Pièce à connexion enfichable (1) selon la revendication 9,
**caractérisée en ce que** la direction d'aperture des connecteurs auto-dénudants (31.1) d'un premier groupe de connecteurs auto-dénudants (31.1) des éléments de contact de borne (31) supportés par la première partie de caisson (21) est opposée à la direction d'aperture des éléments de contact de borne (31) d'un deuxième groupe d'éléments de contact de borne (31).

11. Pièce à connexion enfichable (1) selon l'une quelconque des revendications précédentes,
**caractérisée par** au moins un couvercle de circuiterie (16, 416, 516, 616), où une pluralité de conducteurs est contactable par les contacts connecteur-auto-dénudant ou contacts de perçage en vertu d'un mouvement du couvercle de circuiterie (16, 416, 516, 616).

12. Pièce à connexion enfichable (1) selon la revendication 11,
**caractérisée en ce que** le couvercle de circuiterie (16) comporte des nervures de circuiterie, par le biais desquelles les conducteurs sont insérables entre des traverses longitudinales de la pièce à connexion enfichable (1),
où le couvercle de circuiterie (16) peut être enlevé suivant la circuiterie.

13. Pièce à connexion enfichable (1) selon la revendication 11,
**caractérisée en ce qu'**il y a deux couvercles de circuiterie (416, 516), les deux couvercles de circuiterie (416, 516) comportant des moyens de guidage (416.1, 516.1) par le biais desquels les conducteurs peuvent être guidés dans le procès de circuiterie où, pour la circuiterie des conducteurs en forme de fil ou en forme de cordon, les couvercles de circuiterie (416, 516) sont translationnellement déplaçables et/ou pivotables par rapport à un axe de connexion enfichable en directions opposées.

14. Pièce à connexion enfichable (1) selon la revendication 11,
**caractérisée en ce que** le couvercle de circuiterie (16, 416, 516, 616) est réalisé en deux parties, où il y a une connexion en charnière entre les deux parties de couvercle de circuiterie, où chacune des parties de couvercle de circuiterie comprend des fentes à insertion pour une insertion de conducteurs et où des conducteurs électriques isolés, insérés dans les fentes à insertion, peuvent être raccordés aux contacts connecteur-auto-dénudant ou contacts de perçage par le biais d'un pivotement des parties de couvercle de circuiterie l'une contre l'autre.

15. Pièce à connexion enfichable (1) selon l'une quelconque des revendications précédentes,
**caractérisée en ce que** les connecteurs auto-dénudants (31.1) sont disposés dans un caisson de bornes et les contacts (13.1) sont disposés dans un caisson de contacts, que des connecteurs auto-dénudants (31.1) sont formés sur les éléments de contact de borne (31) et les contacts sont formés sur des éléments de contact (13) séparés desdits éléments de contact de borne (31), et que les éléments de contact de borne (31) et les éléments de contact (13) peuvent être reliés électriquement entre eux par le rassemblement du caisson de bornes avec le caisson de contacts.

16. Pièce à connexion enfichable (1) selon la revendication 15,
**caractérisée en ce qu'**il existe un bloc de bornes (11) comprenant le caisson de bornes et les éléments de contact de borne (31) aussi bien qu'un bloc de contacts comprenant le caisson de contacts et les éléments de contact, et qu'il y a une connexion qui est réversiblement enfichable entre le bloc de bornes (11) et le bloc de contacts.

17. Pièce à connexion enfichable (1) selon la revendication 16,
**caractérisée en ce** les éléments de contact de borne (31) et les éléments de contact (13) respectivement possèdent des surfaces de contact (31.2, 13.3) et que respectivement une surface de contact (31.2) d'un élément de contact de borne (31) est en contact avec une surface de contact (13.3) d'exactement un élément de contact (13) si le bloc de contacts et le bloc de bornes (11) sont assemblés en un composant fonctionnel.

18. Pièce à connexion enfichable (1) selon l'une quelconque des revendications précédentes,
**caractérisée en ce que** ladite pièce à connexion enfichable (1) est formée comme une fiche mâle ou une fiche femelle selon la norme RJ45 ou M12.

19. Pièce à connexion enfichable (1) selon l'une quelconque des revendications précédentes,
**caractérisée en ce que** les dimensions extérieures dans un plan perpendiculaire à une direction de fichage ne dépassent pas 13 mm*13 mm et que la pièce à connexion enfichable est accueillie dans un alésage d'un diamètre de 14.3 mm.

20. Pièce à connexion enfichable (1) selon l'une quelconque des revendications précédentes,
**caractérisée en ce que** les connecteurs auto-dénudants (31.1) sont décalés par paires en direction axiale.

21. Pièce à connexion enfichable (1) selon l'une quelconque des revendications précédentes,
**caractérisée en ce que** le caisson de contacts comprend une âme transversale (21.5) qui s'étende transversalement à une direction axiale et qui est située, en direction radiale, en dehors d'une section (31.3, 31.4) des éléments de contact de borne (31).

22. Pièce à connexion enfichable (1) selon l'une quelconque des revendications précédentes, pour un câble de transmission de données avec une pluralité de conducteurs électriques, comportant au moins un élément de contact (13, 31) pour chaque conducteur électrique, où au moins trois des conducteurs et/ou des éléments de contact sont guidés en parallèle au moins par sections,
**caractérisée par** un élément d'accouplement (14) qui est électriquement isolé des éléments de contact, avec une première surface d'accouplement (14.1) d'un matériau électriquement conducteur, qui est guidée en parallèle avec une première section de conducteur ou de contact (K1b) et avec une deuxième surface d'accouplement (14.2) qui est guidée en parallèle avec une deuxième section de conducteur ou de contact (K2b), où une troisième section de conducteur ou de contact (K2a) est située entre la première et deuxième section de conducteur ou de contact (K1b, K2b), et où au moins une pièce à connexion (14.3) connecte la première et la deuxième surface d'accouplement (14.1, 14.2) l'une à l'autre.

23. Pièce à connexion enfichable (1) selon la revendication 22,
**caractérisée en ce que** l'élément d'accouplement (14) est en forme de plaque ou de film et possède une échancrure (17), de sorte que les surfaces d'accouplement (14.1, 14.2) soient formées de deux côtés de l'échancrure (17).

24. Pièce à connexion enfichable (1) selon la revendication 23,
**caractérisée en ce que** l'élément d'accouplement (14) a une forme allongée, par exemple rectangulaire et que deux pièces à connexion (14.3) sont formées vers la face avant de l'échancrure (17).

25. Pièce à connexion enfichable (1) selon la revendication 22,
**caractérisée en ce que** l'élément d'accouplement (14) est en forme de chapeau dans une coupe transversale et/ou que la troisième section de conducteur ou de contact (K1b, K2b) est agencée décalée d'un plan défini par la première et la deuxième section de conducteur ou de contact (K1b, K2b) et décalée à l'écart de l'élément d'accouplement (14).

26. Pièce à connexion enfichable (1) selon l'une des revendications 16 et 17,
**caractérisée en ce que,** pour chaque conducteur électrique du câble à transmission de données, le bloc de bornes (11) comprend un élément de contact de borne (31) qui est présent dans un caisson de bornes et avec respectivement un connecteur auto-dénudant (31.1) ou un contact de perçage pour contacter le conducteur électrique, où le caisson de bornes est façonné de telle manière que les éléments de contact de borne (31) ne peuvent pas être insérés de l'extérieur dans la caisson de bornes.

27. Pièce à connexion enfichable (1) selon la revendication 26,
**caractérisée en ce que** le caisson de bornes est composé d'au moins deux parties de caisson (21), qu'une première ainsi qu'une deuxième partie de caisson (21) du caisson de bornes supporte plusieurs éléments de contact de borne (31) avec respectivement un des connecteurs auto-dénudants (31.1), respectivement des contacts de perçage, et que les éléments de contact de borne (31) comprennent une section (31.3, 31.4) s'étendant entre la première et la deuxième partie du caisson (21).

28. Procédé pour fabriquer une pièce à connexion enfichable (1) d'une connexion enfichable pour un câble à transmission de données avec une pluralité de conducteurs électriques selon l'une quelconque des revendications précédentes, comprenant les étapes suivantes :
- mise à disposition de deux parties de caisson (21) d'un caisson de borne ;
- introduction d'éléments de contact de borne (31) avec respectivement un connecteur auto-dénudant (31.1) ou un contact de perçage à partir d'un premier côté des parties de caisson (21) dans les parties de caisson (21),
de manière qu'une aperture de connecteur auto-dénudant définie par deux lames de chaque connecteur auto-dénudant (31.1), respectivement une pointe de perçage, projette du premier côté dans une fente à insertion (22) qui est formé sur un deuxième côté des parties de caisson (21) opposé au premier côté ;
- assemblage des deux parties de caisson (21) de façon que leurs premiers côtés butent et viennent se reposer dans un intérieur du caisson de borne et les deuxièmes côtés forment des côtés extérieurs du caisson de borne.

29. Procédé selon la revendication 28,
**caractérisé en ce qu'**à la suite de l'introduction des éléments de contact de borne (31) et avant de l'assemblage des parties de caisson (21) un film séparateur (32) est placé entre les parties de caisson (21).
